# EUROPÄISCHE PATENTSCHRIFT

(11) **EP 0 183 834 B1**
(45) Veröffentlichungstag und Bekanntmachung des Hinweises auf die Patenterteilung: **12.10.1988**
(21) Anmeldenummer: 85903242.7
(22) Anmeldetag: 13.06.1985
(51) Int. Cl.: B66F 7/22, B66F 7/02

(54) **STATIONÄRE ZWEISÄULEN-HEBEBÜHNE**
TWIN-COLUMN STATIONARY CAR LIFT
PONT ELEVATEUR STATIONNAIRE A DEUX COLONNES

(30) Priorität: 13.06.1984 DE 3421959
(43) Veröffentlichungstag der Anmeldung: 11.06.1986
(73) Patentinhaber: NESTEL-EICHHAUSEN, Michael, A-5028 Salzburg (AT)
(72) Erfinder: NESTEL-EICHHAUSEN, Michael, A-5028 Salzburg (AT)
(74) Vertreter: Haft, von Puttkamer, Berngruber, Czybulka
(86) Internationale Anmeldenummer: EP8500281
(87) Internationale Veröffentlichungsnummer: WO8600063

(56) Entgegenhaltungen:
- EP-A- 0 035 989
- AU-B- 470 742
- BE-A- 757 664
- DE-A- 1 556 381
- DE-A- 2 122 335
- DE-A- 2 637 213
- DE-A- 3 208 750
- DE-A- 3 244 318
- Fu-n-ks cha u,
- IB-M- T ech nic
- US-A- 4 024 960
- US-A- 4 295 427

## Beschreibung

Die Erfindung bezieht sich auf eine stationäre Zweisäulen-Hebebühne zum Anheben eines Kraftfahrzeuges gemäß dem Oberbegriff des Patentanspruches 1.

Eine solche Zweisäulen-Hebebühne ist aus der AU-B-470 742 bekannt. Diese Hebebühne weist zwei stationäre Säulen auf, an denen jeweils höhenverstellbare Schlitten mit je zwei spreizbaren Tragarmen angeordnet sind. Die Tragarme weisen an ihren Enden Stützkörper, z. B. Stützplatten auf, die das anzuhebende Kraftfahrzeug jeweils an einem Punkt unterstützen. Die Schlitten für die Tragarmpaare sind synchron längs der Säulen höhenverstellbar, so daß das Kraftfahrzeug in die gewünschte Arbeitshöhe angehoben werden kann, wonach der gesamte Karosserieboden des Kraftfahrzeuges frei zugänglich ist.

Obwohl derartige stationäre Zweisäulen-Hebebühnen einen hohen Bedienungskomfort aufweisen und Arbeiten an der Unterseite des Kraftfahrzeuges erleichtern, verbleibt der Nachteil, daß die Arbeiten oft in angestrengter Körper-, insbesondere Kopfhaltung durchgeführt werden müssen.

Aus dem DE-GM-7 117 555 ist eine Vorrichtung zum Heben und Wenden eines Kraftfahrzeuges bekannt. Diese Vorrichtung weist zwei fahrbare Standgerüste auf, die gegen den Bug und das Heck des Kraftfahrzeuges geschoben werden, so daß das Kraftfahrzeug in der Mitte der Standgerüste steht. Jedes Standgerüst weist einen höhenverstellbaren, quer zur Längsachse des Kraftfahrzeuges verlaufenden Träger auf, der zusätzlich um eine Schwenkachse parallel zur Mittellängsachse des Kraftfahrzeuges verschwenkt werden kann.

Die freien Enden der Schwenkarme beider Standgerüste werden mit Längsträgern verbunden, die in der Länge einstellbar sind. Das Kraftfahrzeug wird mit einem Wagenheber angehoben. Anschließend wird ein Rad nach dem anderen abgenommen und die jeweils frei werdende Nabe mit auf den Längsträgern verstellbar angebrachten Halterungen befestigt. Wenn alle vier Naben befestigt sind, kann das Kraftfahrzeug durch einen Spindeltrieb oder Motoren an den Standgerüsten angehoben werden. Ist das Kraftfahrzeug ausreichend hoch gehoben, so können die Schwenkarme z. B. mit einem Schneckenradgetriebe um die erwähnte Achse verschwenkt werden, so daß das Kraftfahrzueg nach links oder rechts im seine Mittellängsachse gedreht wird. Dadurch wird der Karosserieboden des Kraftfahrzeuges für Arbeiten frei zugänglich.

Diese bekannte Vorrichtung ist relativ aufwendig zu bedienen. Die Arbeiten zum Aufsetzen des Kraftfahrzeuges sind umständlich. Die Vorrichtung benötigt außerdem speziell gefertigte Standgerüste, die in der Regel in einer Werkstatt nicht vorhanden sind.

Eine weitere Sonderkonstruktion ist aus der DE-A-1 556 381 bekannt. Auch diese Sonderkonstruktion ist keine stationäre Zweisäulen-Hebebühne der in Rede stehenden Art. Die bekannte Hebebühne weist zwei Standgestelle auf, an denen längs Mittelsäulen jeweils ein in der Höhe verfahrbarer Schlitten befestigt ist. An beiden Schlitten sind Querträger vorgesehen, wobei die Querträger der beiden Schlitten durch Streben miteinander verbunden werden. Auf die Querträger und die Verbindungsstreben kann noch eine Plattform aufgesetzt werden, so daß auf diese Plattform auch ein Kraftfahrzeug gefahren werden kann. Die Querträger sind jeweils an ihrem Schlitten über ein Schwenkgetriebe befestigt, so daß die Winkelstellung der Querträger und damit auch der gesamten Plattform verändert werden kann. Damit könnte auch, wie in der Verwendungsskizze 7 angedeutet, ein auf der Plattform der Hebebühne angeordnetes Kraftfahrzeug nach entsprechender Befestigung geschwenkt werden. Eine Vorrichtung zum sicheren Halten des Kraftfahrzeuges ist in dieser Patentanmeldung jedoch nicht angegeben.

Ein wesentlicher Nachteil dieser aufwendig konstruierten Hebebühne liegt auch darin, daß der Unterboden des Kraftfahrzeuges zumindest nicht an den Stellen bearbeitet werden kann, an denen die Verbindungsstreben zwischen den Querträgern verlaufen. Da hier gegebenenfalls mehrere solche Verbintdungsstreben vorgesehen sein sollen, bleibt ein erheblicher Anteil des Kraftfahrzeugbodens für Reparaturarbeiten unzugänglich. Wenn zusätzlich noch eine Plattform vorgesehen ist, so kann diese Hebebühne für den vorgesehenen Zweck garnicht eingesetzt werden.

Der Erfindung liegt die Aufgabe zugrunde, eine stationäre Zweisäulen-Hebebühne der im Oberbegriff des Patentanspruches 1 angegebene Art so auszugestalten, daß bei einer einfachen Konstruktion insbesondere Über-Kopf-Arbeiten vermieden werden, ohne daß dadurch die Bedienungsfreundlichkeit derartiger Hebebühnen gemindert wird.

Der Erfindung liegt die Aufgabe zugrunde, eine stationäre Zweisäulen-Hebebühne der in Rede stehenden Art so auszugestalten, daß insbesondere Überkopfarbeiten vermieden werden, ohne daß dadurch die Bedienungsfreundlichkeit derartiger Hebebühnen gemindert wird.

Diese Aufgabe ist gemäß der Erfindung durch die im kennzeichnenden Teil des Patentanspruches 1 angegebenen Merkmale gelöst.

Demgemäß braucht eine übliche stationäre Zweisäulen-Hebebühne nur geringfügig modifiziert zu werden, um ein Kraftfahrzeug in eine Höhe zu bringen und in dieser um eine Querachse zu schwenken, so daß dann das Arbeitsfeld praktisch direkt in Blickrichtung vor einem Mechaniker liegt. Mit der vorgeschlagenen Zwei Säulen-Hebebühen wird das Kraftfahrzeug in üblicher Weise angehoben, d. h. die an den Schlitten befestigten Tragarme werden unter den Karosserieboden des Kraftfahrzeuges geschwenkt und anschließend die Schlitten in der Höhe verstellt, bis sie an dem Boden des Kraftfahrzeuges anliegen. Ein separater Wagenheber zum Anheben des Kraftfahrzeuges ist nicht notwendig. Anschließend wird die Halteeinrichtung mit einem Fixpunkt am Kraftfahrzeug verbunden. Eine sichere Lösung ist es, nach Anheben des Kraftfahrzeuges zwei Räder zu entfernen und dann auf die frei stehenden Gewindezapfen der Bremstrommein jeweils einen Lochflansch aufzusetzen und zu befestigen, der über den Verbindungsarm mit dem Anlenkpunkt der Schwenkarme an den Schlitten verbunden ist.

Anschließend werden die Schlitten in üblicher Weise hochgefahren. In der gewünschten Arbeitshöhe werden die Stelleinrichtungen synchron betätigt, so daß das Kraftfahrzeug quer zur Längsrichtung verschwenkt wird. Da übliche stationäre Zweisäulen-Hebebühnen meistens hydraulisch oder pneumatisch betätigt werden, bieten sich für die Verschwenkung ebenfalls hydraulische oder pneumatische Stellmotoren an. Ebenso ist eine Verschwenkung möglich über einen Arbeitszylinder, der mit einem Drehlager für die Tragarme verbunden ist.

Die Erfindung ist in einem Ausführungsbeispiel anhand der Zeichnung näher erläutert. In der Zeichnung stellen dar:
Figur 1 eine perspektivische Schemaansicht einer Zweisäulen-Hebebühne gemäß der Erfindung;
Figur 2 eine Seitenansicht der Zweisäulen-Hebebühne mit aufgesetztem Kraftfahrzeug;

Eine stationäre Zweisäulen-Hebebühne 1 weist zwei senkrechte Säulen 2 auf, die jeweils mittels einer Bodenplatte 3 am Boden einer Kraftfahrzeugwerkstätte befestigt sind. Längs der beiden Säulen 2 ist jeweils ein Schlitten 4 verschiebbar gelagert. Die Verschiebung erfolgt überlicherweise mit Hilfe eines Spindeltriebes oder auch hydraulisch. Mit jedem Schlitten 4 ist ein Stellmotor 5 verbunden, dessen Drehteil 6 um eine horizontale Achse A gedreht werden kann. Diese Drehachse A ist für beide Stellmotoren gemeinsam. An jedem Drehteil 6 ist ein Aufnahmerahmen 7 befestigt, an dessen beiden Enden jeweils ein Tragarm 8 schwenkbar angelenkt ist. Die in der Länge einstellbaren Tragarme 8 weisen an ihren Enden Stützplatten 9 auf.

Ein Kraftfahrzeug 10 (Figur 2) wird bei abgesenkten Schlitten 4 zwischen die beiden Säulen 2 gefahren, anschließend werden die mit Hilfe der Stellmotoren 5 horizontal gehaltenen Tragarme 8 so unter das Kraftfahrzeug geschwenkt, daß die Stützplatten 9 sichere Karosseriepunkte des Kraftfahrzeuges 10 untergreifen können. Das Kraftfahrzeug wird anschließend leicht angehoben, so daß die Räder des Kraftfahrzeuges, z. B. die Vorderräder 11 abmontiert werden können. Auf die jetzt freiliegenden Gewindebolzen wird jeweils ein Lochflansch 12 aufgesteckt und verschraubt, der über einen längenveränderlichen, jedoch in der Länge fixierbaren Verbindungsarm 13 schwenkbar mit dem Aufnahmerahmen 7 verbunden ist. Danach ist das Kraftfahrzeug 10 lagemäßig auf der Zweisäulen-Hebebühne 1 fixiert. In Figur 1 ist nur einer der verwendeten Verbindungsarme 13 mit dem Lochflansch 12 gezeigt.

Das derart auf der Zweisäulen-Hebebühne 1 fixierte Kraftfahrzeug wird in üblicher Weise in die gewünschte Arbeitshöhe durch synchrones Verfahren der Schlitten 4 angehoben und anschließend durch Einschalten der Stellmotoren 5 um die beiden Stellmotoren gemeinsame horizontale Achse A verschwenkt. Das Kraftfahrzeug kann in eine geneigte Stellung entsprechend Figur 2 überführt werden.

Die Verschwenkung der Tragarmpaare um die Achse A kann, wie in Figur 1 gestrichelt dargestellt, auch über einen Hebelmechanismus, z. B. mit Hilfe eines Hydraulikzylinders 14 erfolgen, der zwischen dem Schlitten 4 und dem gegebenenfalls verlängerten Aufnahmerahmen 7 eingespannt ist.

## Patentansprüche

1. Stationäre Zweisäulen-Hebebühne zum Anheben eines Kraftfahrzeuges, bei der jede Säule mit einem längs der Säule höhenverstellbaren Schlitten ausgerüstet ist, der zwei in der Länge verstellbare gegeneinander spreizbare Tragarme mit an deren freien Enden gelegenen Stützkörpern zum Abstützen des Kraftfahrzeuges aufweist, wobei die Schlitten beider Säulen synchron höhenverstellbar sind, dadurch gekennzeichnet, daß die Tragarmpaare (8) mit den Schlitten (4) über je eine Stelleinrichtung (5, 6, 14) verbunden sind, daß die Stelleinrichtungen um eine gemeinsame horizontale Achse (A) synchron verschwenkbar sind, und daß mit beiden Stelleinrichtungen in der Länge veränderbare und in unterschiedlichen Längenpositionen fixierbare Verbindungsarme (13) gelenkig verbunden sind, die an ihrem Ende eine Halteeinrichtung (12) zur Verbindung mit einer Achse des Kraftfahrzeuges (10) tragen.

2. Zweisäulen-Hebebühne nach Anspruch 1, dadurch gekennzeichnet, daß die Halteeinrichtung (12) am Ende der Verbindungsarme (13) ein Lochflansch ist, der nach Abnahme eines Rades des Kraftfahrzeuges mit den zur Befestigung des Rades dienenden Gewindebolzen verbindbar ist.

3. Zweisäulen-Hebebühne nach Anspruch 1 oder 2, dadurch gekennzeichnet, daß die Stelleinrichtungen Stellmotoren (5) sind.

4. Zweisäulen-Hebebühne nach Anspruch 1 oder 2, dadurch gekennzeichnet, daß die Tragarmpaare (8) mit den Schlitten (4) über ein Drehlager (6) verbunden sind, das mit Hilfe eines verstellbaren Hebels (14) jeweils die Stelleinrichtungen bildet.

## Claims

1. A stationary two column lifting stage for lifting an automobile, in which each column is equipped with a slide that is vertically adjustable along the column and has two longitudinally adjustable brackets capable of being braced against each other and having supporting bodies located at their free ends for supporting the automobile, the slides of the two columns being vertically adjustable in synchronism, characterized in that the pairs of brackets (8) are connected with the slides (4) via adjusting means (5, 6, 14), in that the adjusting means are pivotable synchronously about a common horizontal axis (A), and in that longitudinally variable connecting arms (13) capable of being fixed in different longitudinal positions are hinged to the two adjusting means, said arms bearing at their ends holding means (12) for connection with an axle of the automobile (10).

2. A two column lifting stage according to claim 1, characterized in that the holding means (12) at the end of the connecting arms (13) is a perforated flange which, after removal of a wheel of the automobile, is adapted to be connected with the threaded bolts serving to fasten the wheel.

3. A two column lifting stage according to claim 1 or 2, characterized in that the adjusting means are motor operators (5).

4. A two column lifting stage according to claim 1 or 2, characterized in that the pairs of brackets (8) are connected with the slides (4) via a pivot bearing (6) which forms the adjusting means with the aid of an adjustable lever (14).

## Revendications

1. Pont élévateur stationnaire à deux colonnes pour soulever un véhicule, dont chaque colonne est équipée d'un chariot réglable en hauteur le long de la colonne, ledit chariot présentant deux bras-supports réglables en longueur et extensibles l'un vers l'autres, munis à leur extrémité libre de deux appuis pour supporter le véhicule, les chariots des deux colonnes étant réglables de façon synchrone en hauteur, caractérisé en ce que les paires de bras-supports (8) sont chacune reliées aux chariots (4) par un dispositif de commande (5,6, 14), que les dispositifs de commande sont pivotants de manière synchrone autour d'un axe commun (A) et que des bras de raccordement (13) variables en longueur et fixables en différentes positions longitudinales sont reliés par articulation aux dispositifs de commande et portent à leur extrémité un dispositif de retenue (12) devant être relié à un axe du véhicule (10).

2. Pont élévateur à deux colonnes selon la revendication 1, caractérisé en ce que le dispositif de retenue (12) à l'extrémité des bras de raccordement (13) est une bride à trous qui, une roue du véhicule une fois enlevée, peut être raccordée avec le boulon fileté servant à la fixation de la roue.

3. Pont élévateur à deux colonnes selon la revendication 1 ou 2, caractérisé en ce que les dispositifs de commande sont des servomoteurs (5).

4. Pont élévateur à deux colonnes selon la revendication 1 ou 2, caractérisé en ce que les paires de bras-supports (8) sont reliées aux chariots (4) par un coussinet de pivotement (6) qui forme respectivement les dispositifs de commande, à l'aide d'un levier (14) réglable.
